# EUROPÄISCHE PATENTANMELDUNG

(11) **EP 0 979 625 A1**
(43) Veröffentlichungstag der Anmeldung: **16.02.2000**
(21) Anmeldenummer: 98115230.9
(22) Anmeldetag: 13.08.1998
(51) Int. Cl.: A45F 3/04

(54) **Konstruktion zur besseren Luftzirkulation bei Rucksackrückenpartien**

(71) Anmelder: Drexel, Johannes, 6845 Hohenems (AT)
(72) Erfinder: Drexel, Johannes, 6845 Hohenems (AT)

(57) **Zusammenfassung**

Konstruktion zur besseren Luftzirkulation bei Rucksackrückenpartien, die aus einer einteiligen Kunststoffkomponente(10), sowie einem vorgespannten Netz(9) mit einem Querband(8) besteht.

## Beschreibung

### Die Erfindung dient der Verbesserung der Luftzirkulation bei Rucksackrükenpartien

Konstruktion zur besseren Lufzirkulation bei Rucksackrückenpartien.
die aus einer einteiligen Kunststoffkomponente(10) sowie einem vorgespannten Netz(9) mit einem Querband(8) besteht und folgende Merkmale aufweist: Die einteilige Kunststoffkomponente(10) besteht aus zwei vertikal verlaufenden, geschwungenen , Versteifungsteilen(Seitenteilen)(1). In der Mitte verläuft zusätzlich ein vertikaler Mittelsteg (2), der im oberen Drittel mit den zwei geschwungen,vertikal verlaufenden Seitenteilen(1) verbunden ist(3). An der Unterseite ist der vertikale Mittelteil mit den seitlich geschwungenen vertikal verlaufenden Seitenteilen(1) durch einen horizontal verlaufenden Steg(4) miteinander verbunden. An der Oberseite sind die beiden geschwungenen,vertikalen Seitenteile(1) durch einen horizontalen Steg (5)miteinander verbunden. Im oberen Drittel besteht zusätzlich eine horizontale Querverbindung(6) zwischen den vertikalen geschwungenen Seitenteilen(1). In der unteren Hälfte sind zusätzlich zwei beidseitig diagonal zum vertikalen Mittelteil(2) verlaufende Verstärkungen(7) angebracht. Die beiden unteren Enden der Komponente(11) sind durch ein elastisches Band(8) miteinander verbunden und verleihen dem unteren Horizontalsteg (4)eine konkave Wölbung. Durch ein gespanntes Netz (9) vom oberen Horizontalsteg(5) zum elastischen Band(8) entsteht zusätzlich eine vertikale konkave Wölbung

## Patentansprüche

1. Konstruktion aus einer einteiligen Kunststoffkomponente(10), sowie einem vorgespannten Netz(9) und einem Querband(8) mit dem Ziel eine konkave Wölbung zu erzielen und dadurch gekennzeichnet , dass die einteilige Kunststoffkomponente(10) aus zwei geschwungenen,vertikal verlaufenden, Versteifungsteilen(Seitenteilen)(1) besteht, einem in der Mitte verlaufenden vertikalen Mittelsteg (2), der im oberen Drittel mit den zwei geschwungenen,vertikal verlaufenden Seitenteilen(1) verbunden ist(3),einem horizontal verlaufenden Steg unten(4), der den vertikalen Mittelsteg und die zwei geschwungenen,vertikal verlaufenden Seitenteile(1) miteinander verbindet, einem horizontal verlaufenden Steg(5) oben, der die zwei geschwungenen,vertikalen Seitenteile(1) verbindet, einer horizontalen Querverbindung im oberen Drittel (6) zwischen den zwei geschwungenen,vertikal verlaufenden Seilenteilen(1), zwei in der unteren Hälfte beidseitig diagonal zum vertikalen Mittelteil verlaufenden Verstärkungen(7),sowie einer Verbindung der beiden unteren Enden(11) der Kunststoffkomponente durch ein elastisches Band(8), das durch die Spannung dem unteren Horizontalsteg (4)eine konkave Wölbung verleiht, sowie einem gespannten Netz (9) vom oberen Horizontalsteg(5) zum elastischen Band(8), das zusätzlich eine vertikale konkave Wölbung bewirkt.
